# EUROPÄISCHE PATENTSCHRIFT

(11) **EP 1 210 897 B1**
(45) Veröffentlichungstag und Bekanntmachung des Hinweises auf die Patenterteilung: **22.02.2006**
(21) Anmeldenummer: 01127111.1
(22) Anmeldetag: 15.11.2001
(51) Int. Cl.: A47K 3/40, A47K 3/16

(54) **Duschtasse**
Shower tray
Cuvette de douche

(30) Priorität: 02.12.2000 DE 10059982
(43) Veröffentlichungstag der Anmeldung: 05.06.2002
(73) Patentinhaber: Gerloff, Michael, Dr., 37269 Eschwege (DE)
(72) Erfinder: Gerloff, Michael, Dr., 37269 Eschwege (DE)
(74) Vertreter: WALTHER, WALTHER & HINZ Patentanwälte - European Patent Attorneys

(56) Entgegenhaltungen:
- EP-A- 0 788 755
- WO-A-00/22971
- FR-A- 2 562 409
- GB-A- 1 590 791

## Beschreibung

Die Erfindung betrifft eine Duschtasse, insbesondere aus Stein, Fliesen o. ä. mit einem Trägerkörper mit einem Kanal und einem Ablauf und mindestens einer von dem Trägerkörper aufnehmbaren Bodenplatte.

Unter einer Duschtasse wird das Element verstanden, das den unmittelbar sichtbaren Teil des Duschunterteils darstellt oder anders ausgedrückt, den Teil, der unmittelbar mit dem Wasser in Verbindung kommt.

Duschtassen oder Duschwannen der verschiedensten Art sind bekannt. Insbesondere sind Duschtassen aus Kunststoff oder Stahlemail bekannt. Derartige Duschtassen können entweder bodengleich, d. h. nahezu eben mit der Oberfläche des Estrichs eingebaut werden, oder aber auf den Estrich, d. h., dass die Duschwanne auf dem Estrich, beispielsweise mittels Stützen, aufgeständert ist, oder aber es ist ein sogenannter halbhoher Einbau vorgesehen, bei dem die Duschwanne zumindest partiell im Boden versenkt ist.

Aus der GB 1 590 791 ist eine Duschwanne mit einem erhabenen Boden mit einer Riffelung bekannt.

Eine ähnliche Konstruktion zeigt auch die US- 3,551,918, wobei hier die Rinne lediglich eine größere Tiefe zeigt, als bei der GB 1590 791.

Die US 5,718,008 beschreibt eine Duschwanne mit einem Boden mit einzelnen Rinnen, die in einer durch den Boden partiell verdeckten Rinne münden.

Bekannt ist aus dem DE 298 081 29 U 1 ein Rahmen mit einer umlaufenden Rinne. Auf dem Rahmen liegt die Duschtasse auf. Die Duschtasse wird durch einen in der Duschtasse angeordneten Ablauf entwässert. Durch die durch den Rahmen gebildete Rinne wird das seitlich auf den zur Duschtasse benachbarten gefliesten Boden auftreffende Wasser ebenso abgeleitet, wie das Kriechwasser, was durch die Fugen unter die Fliesen auf die Isolierung gelangt.

Aus der DE 42 30 083 C2 ist ein Duschwannenträger für eine Duschwanne bekannt, wobei der Wannenträger derart ausgebildet ist, dass er in der Lage ist, Duschwannen mit unterschiedlicher Einbautiefe aufzunehmen. Dies wird im Einzelnen dadurch bewerkstelligt, dass bei zu geringer Höhe des Wannenträgers Klötzchen unterlegt werden, bzw. es wird bei nicht ausreichender Tiefe des Wannenträgers von dem Sockel des Trägers Material abgetragen.

Aus der nachveröffentlichten WO 01/49157 (US-A 6,240,578) ist eine auslaufende Rinne bekannt, wobei auf den inneren Rändern der Rinne eine Bodenplatte aufliegt. Der Boden der Rinne ist schräg nach innen verlaufend ausgebildet, weist jedoch kein Gefälle zum Ablauf hin auf. Hieraus wird deutlich, dass immer Restwasser in der Rinne verbleibt, was auf Dauer zu Geruchsbelästigungen führt. Nachteilig ist weiterhin, dass die Rinne sehr breit ausgebildet ist, was dazu führt, dass die Bodenplatte randseitig sehr weit auskragt. Es besteht hierbei die Gefahr, dass dann, wenn eine Person auf dem Rand aufsteht, die Bodenplatte kippt. Weiterhin nachteilig ist, dass die umlaufende Rinne nicht als solche einen Trägerkörper bildet, der in sich selbst derart stabil ist, dass er allein stehen könnte; vielmehr erreicht die Rinne ihre Stabilität nur dadurch, dass sie in Beton eingegossen ist.

Aus der GB-A 2 108 382 ist eine Duschwanne in Form einer umlaufenden Rinne bekannt, deren Boden als herausnehmbarer Deckel ausgebildet ist, um an den Bodenablauf gelangen zu können. Auch die Stabilität dieser Konstruktion ist nur gegeben, wenn die Duschwanne im Boden einbetoniert ist.

Insbesondere bei hochwertigen Bädern und Duschen sind Duschtassen aus Stein, und hier insbesondere aus Naturstein oder Fliesen, bekannt. Hierbei ist in der Regel ein zentrischer Bodenablauf vorgesehen ist. Um zu gewährleisten, dass das Duschwasser zu dem Ablauf gelangt, muss die Verlegung der Steinplatten oder Fliesen derart erfolgen, dass von jeder Seite her ein Gefälle zum Ablauf hin vorgesehen ist. Bei einer viereckigen Duschtasse oder Duschwanne mit insgesamt vier zum Ablauf hin ausgerichteten Steinplatten hat demzufolge eine jede Steinplatte eine andere Neigung. Die Herstellung solcher Duschtassen erfordert einen erheblichen handwerklichen Aufwand. Im Gegensatz zu vorgefertigen Duschwannen oder Duschtassen aus Stahlemail oder Kunststoff sind derartige Duschtassen aus Stein, Naturstein oder Fliesen auf Grund der Fugen auch niemals absolut wasserdicht. Es ist daher unbedingt erforderlich, dass unter der Duschtasse zumindest eine Isolierung vorgesehen ist, die ebenfalls derart mit dem Ablauf verbunden ist, dass durch die Fugen hindurchtretendes Wasser auf der Isolierung in den Ablauf gelangen kann.

Im Hotelbereich, insbesondere bei abgehängten Decken ist zur Sicherheit nicht nur eine Isolierung vorgesehen, sondern vielmehr sind zwei übereinander angeordnete Isolierungen vorhanden, um bei einer beschädigten Isolierung zu verhindern, dass Wasser durch die Decke hindurchtritt. Insbesondere die Anbindung der Isolierung an den Ablauf ist nicht unproblematisch und erfordert von dem Handwerker erhöhte Aufmerksamkeit.

Aus dem Stand der Technik sind nun darüber hinaus sogenannte Hartschaumträgerelemente bekannt, die aus Blöcken gefräst werden. Diese zeigen bei viereckiger Ausbildung jeweils eine Neigung von allen vier Seiten zum zentrischen Ablauf hin. Nachteilig hierbei ist zum Einen, dass zum Belegen eines derartigen Trägerelementes mit Steinplatten oder Fliesen noch ein erheblicher Aufwand getrieben werden muss, da diese Steinplatten bzw. Fliesen ganz genau zugeschnitten werden müssen, damit eine sauber ausgebildete Duschtasse entsteht. Darüber hinaus besteht zusätzlich das Problem des Einbaues. Denn ein derartiges Trägerelement aus Hartschaum muss entsprechend unterfüttert werden, damit die Duschtasse insgesamt stabil lagert. Hierzu ist vorgesehen, dass ein derartiges Hartschaumträgerelement zunächst auf Füße gestellt wird, um das Trägerelement auszurichten, wobei in einem zweiten Schritt das Trägerelement mit Mörtel oder Hartschaum unterfüttert wird.

Aus der FR 2 562 409 A1 ist der Aufbau einer Duschtasse der eingangs genannten Art bekannt, bei der als Trägerkörper eine ringförmige Rinne vorgesehen ist, wobei auf der Oberseite der inneren Wandung der Rinne eine Bodenplatte aufliegt. Unter der Bodenplatte ist eine weitere Platte angeordnet, deren Abmessungen dem durch die Rinne beschriebenen inneren Freiraum entspricht, um die formschlüssige Bodenplatte aufzunehmen. Zwischen der Bodenplatte und der äußeren Rinnenwandung besteht zur Bildung eines Spaltes ein Abstand, um das Ablaufen des Wassers von der Bodenplatte in die Rinne zu ermöglichen.

Nachteilig hierbei ist zum einen, dass im Zentrum der Konstruktion die Bodenplatte hohl liegt. Ohne die besondere Verstärkung der Bodenplatte in diesem Bereich durch die darunter befindliche Platte, bestünde die Gefahr des Bruches der Bodenplatte bei entsprechender horizontaler Erstreckung und entsprechender Belastung. Zum anderen ist nicht sichergestellt, dass die gewählte Konstruktion wasserdicht ist. Dies vor folgendem Hintergrund: Die Bodenplatte liegt - wie bereits erläutert - auf der Rinne auf. Von der Bodenplatte ablaufendes Wasser wird sich aufgrund der Kapillarwirkung durch den Spalt zwischen Rinnenoberseite und Unterseite Bodenplatte bis in den Freiraum ziehen. Von dort tritt es dann in den Betonrohboden, wo es zu einer Durchfeuchtung des Bodens führt.

Nachteilig ist darüber hinaus, dass durch den Abstand zwischen Bodenplatte und äußerer Rinnenwandung die Rinne mitsamt ihres Schmutzes von oben sichtbar ist.

Ausgehend von dem Stand der Technik gemäß der FR 2 562 409 A1 besteht die der Erfindung zugrunde liegende Aufgabe darin, eine Duschtasse der eingangs genannten Art bereitzustellen, die nicht nur eine einfache Montage und Demontage ermöglicht, sondern die darüber hinaus auch absolute Dichtigkeit gegenüber der Umgebung und hier insbesondere gegenüber dem Boden des Gebäudes gewährleistet.

Die Aufgabe wird erfindungsgemäß dadurch gelöst, dass der Trägerkörper mindestens ein Podest aufweist, wobei der Trägerkörper mit dem mindestens einen Podest ein wasserdichtes System bildet, wobei die mindestens eine Bodenplatte auf dem mindestens einen Podest aufliegt, wobei das Wasser von der Bodenplatte in den Kanal abführbar ist, wobei zur Bildung des Kanals das Podest von einem Rand umgeben ist. Hierbei bildet der Kanal, der von der Oberseite des Podestes nach unten abgesetzt ist, in Verbindung mit dem Ablauf ein im Trägerkörper integriertes Wasserlauf-system. Hieraus folgt, dass mit der gewählten Konstruktion des Trägerkörpers eine Duschtasse bereitgestellt wird, die hinsichtlich der Dichtigkeit die gleichen Vorteile aufweist, wie eine herkömmliche Duschtasse aus Kunststoff oder Stahlemail, die aber dennoch die optischen Vorteile einer Duschtasse, beispielsweise aus Naturstein oder Fliesen, bietet. Hierbei ist somit der Trägerkörper Teil der Duschtasse insofern, als der Trägerkörper für den Wasserablauf sorgt. Hier wird auch ein weiterer Vorteil gegenüber der FR 2 562 409 deutlich. Um die Dichtigkeit zwischen Bodenplatte und Rinne herzustellen, müsste die Bodenplatte auf der Rinne verklebt sein. Dann ist die Rinne der Duschtasse aber nicht mit vertretbarem Aufwand revisionierbar. Die Revisionierbarkeit ist aber wichtig, wenn die Rinne gesäubert werden muss, oder wenn Gegenstände in die Rinne gefallen sind.

Der Trägerkörper ist als ein eigenständig stehendes Gebilde ausgebildet; es ist demzufolge nicht erforderlich, dass der Trägerkörper, wie beim Stand der Technik mit Beton unterfüttert werden muss, um eine stabile Lage einnehmen zu können. Insbesondere durch den auf dem Boden aufstehenden Rand und das Podest wird erreicht, dass der Trägerkörper ein in sich stabiles Gebilde darstellt.

Weitere vorteilhafte Ausgestaltungsmerkmale sind den Unteransprüchen zu entnehmen.

So ist im Einzelnen vorgesehen, dass zwischen dem Rand des Trägerkörpers und dem Podest der Kanal ringförmig um das Podest herum verläuft. Hierdurch bietet sich die Möglichkeit, auf dem Podest eine durchgehende Bodenplatte aus Naturstein oder Kunststein zu verlegen, wobei im Randbereich der Bodenplatte zum Rand des Trägerkörpers zu ein Schlitz besteht, durch den das Wasser in den Kanal ablaufen kann, der das Podest umgibt. Das heißt, dass in Verbindung mit dem Trägerkörper, der beispielsweise aus Kunststoff, und hier insbesondere Polyurethan hergestellt ist, und dem Belag aus Naturstein ein quasi in sich geschlossenes System gebildet wird, das eine absolute Dichtigkeit gewährleistet. Insbesondere bei einem ringförmigen Kanal ist die Wasser-Schluckleistung erheblich. Da der Ablauf von der Bodenplatte überdeckt ist, besteht darüber hinaus die Möglichkeit, den Ablauf relativ groß zu gestalten, ohne dass das Bild der Duschtasse insgesamt hierdurch gestört wird. Durch die durchgehende Platte aus Naturstein, die lediglich auf das Podest aufgelegt wird, entfallen darüber hinaus aufwendige Montagearbeiten, wie sie insbesondere nach dem Stand der Technik erforderlich sind, wenn die Steinplatten oder Fliesen zu dem zentrischen Ablauf hin in vier Ebenen geneigt eingebaut werden müssen. Insofern werden auch Fugen vermieden, was insbesondere ein optischer Vorteil ist, da das Fugenbild die Optik des Natursteins zumindest unterbricht.

Um zu gewährleisten, dass die Bodenplatte aus Naturstein sicher auf der Oberseite des Podestes aufliegt, weist das Podest auf seiner Oberseite Noppen auf. Korrespondierend hierzu ist die Steinplatte auf der Unterseite mit entsprechenden Aussparungen oder Sacklöchern versehen.

Dadurch, dass der Kanal nur eine geringe seitliche Erstreckung aufweist, ist der Überstand der Bodenplatte so gering, dass diese nicht kippen kann. Der relativ geringe Querschnitt des Kanals bewirkt weiterhin eine hohe Fließgeschwindigkeit, so dass sich Schmutz nicht im Kanal ablagern kann.

Um weiterhin zu gewährleisten, dass das in den Kanal einströmende Wasser abfließen kann, weist der Kanal ein Gefälle zum Ablauf hin auf.

Der Trägerkörper zeigt nach einem weiteren, besonderen Merkmal im Bereich des Ablaufes auf der Unterseite des Trägerkörpers mehrere Aussparungen, wobei zwischen den einzelnen Aussparungen vorteilhaft zur Versteifung des Trägerkörpers ein Steg verläuft. Durch diese Aussparungen wird Raum für die Installation von Rohren bereitgestellt, die von dem Ablauf zu einem in diesem Bereich an beliebiger Stelle vorhandenen Anschluss-punkt in der Wand geführt werden können.

Insbesondere ist der Ablauf im Trägerkörper von einem ringförmigen Randbereich umgeben, um in Verbindung mit dem Siphon des Ablaufes die Möglichkeit der Abdichtung durch Gummiringe zu bieten. Insofern ist das Podest im Bereich des Ablaufes ausgespart. Um zu verhindern, dass in dem Bereich dieser Aussparung für den Ablauf die Steinplatte frei liegt, ist hinter dem Ablauf in der Flucht der Podestkanten eine Podeststütze vorgesehen, die die Steinplatte zusätzlich von unten stützt.

Weiterhin vorteilhaft ist, wenn im Bereich des Kanals die Bodenplatte zum Rand des Trägerkörpers einen Schlitz zum Wasserablauf zum Kanal bildet, wobei der Schlitz winklig zur Lotrechten verläuft. Durch den winkligen Verlauf des Schlitzes nach innen wird erreicht, dass von oben kein Einblick in den Kanal möglich ist. Außerdem ist nur hierdurch ein Aufnehmen der Bodenplatte möglich. Insbesondere bildet sich hierdurch eine Optik heraus, die den Eindruck einer durchgängigen Oberfläche vermittelt, weil selbst dann, wenn man von oben in den Schlitz hineinblickt, im Blickfeld das Material des Randbereiches bzw. das Material der Bodenplatte, also z. B. Granit sichtbar wird., nicht aber das Material des Trägerkörpers bzw. der Schmutz in dem Kanal. Insbesondere, wenn der Rand einen Randrahmen auf gleicher Höhe mit der Bodenplatte aufweist, wird durch den schrägen Schlitz für den Betrachter nur das Material der Bodenplatte bzw. des Randrahmens sichtbar.

Im Einzelnen ist vorgesehen, dass der Schlitz durch zwei parallel zueinander verlaufende Seitenflächen gebildet ist, wobei die untere Öffnung des Schlitzes um mindestens die Breite der oberen Öffnung seitlich versetzt ist. Durch den Versatz der unteren zur oberen Öffnung wird erreicht, dass durch den Schlitz, der vorteilhaft umlaufend ausgebildet ist, nicht durchgeblickt werden kann.

Insbesondere hieraus wird deutlich, dass die Montage der gesamten Duschtasse überaus einfach ist. Der Trägerkörper stellt sich als vorgefertigtes Element aus Kunststoff, insbesondere Polyurethanschaum dar, wobei zunächst der Rand mit einer Ummantelung aus Naturstein, Kunststein oder Fliesen eingefasst wird. Nach der Installation der Entwässerungsleitung und des Siphons im Ablauf sowie dem Setzen des Trägerkörpers ist lediglich noch die Bodenplatte aus Stein auf das Podest aufzulegen. Zur Reinigung des Kanals bzw. des Siphons muss die Bodenplatte lediglich aufgenommen werden. Wie bereits zu eingangs erwähnt, lagert die Bodenplatte auf auf dem Podest angeordneten Noppen, wobei die Bodenplatte auf der Unterseite ein dem Noppenbild des Podestes entsprechendes Bild von Sacklöchern aufweist, um eine lagegenaue Positionierung der Bodenplatte auf dem Podest zu ermöglichen.

Um nachhaltig zu verhindern, dass sich auf der Unterseite der Bodenplatte aus Natur- oder Kunststein durch Feuchtigkeit Ablagerungen wie Schimmel oder ähnliches bilden, ist die Unterseite wasserundurchlässig, z. B. durch eine Beschichtung mit Polyesterharz versiegelt.

Anhand der Zeichnungen wird die Erfindung nachstehend beispielhaft näher erläutert.
- Fig. 1: zeigt den Aufbau der Duschtasse mit Trägerkörper in perspektivischer, explosionsartiger Darstellung;
- Fig. 2: zeigt einen Schnitt gemäß der Linie II - II aus Fig. 1 mit einem Aufbau auf dem Estrich;
- Fig. 3: zeigt einen Einbau, wobei der Trägerkörper teilweise im Estrich versenkt ist;
- Fig. 4: zeigt einen bodengleichen Einbau.

Der Aufbau einer vollständigen Duschtasse mit bzw. auf dem Trägerkörper 1 ergibt sich - wie bereits ausgeführt - aus Figur 1. Der Trägerkörper 1 ruht auf oder in dem Estrichboden 50 und steht an der Wand 60 an. In Figur 1 ist der mit 1 bezeichnete Trägerkörper dargestellt, dessen Rand 6 durch eine Randeinfassung 10 verkleidet ist, wobei auf die Randeinfassung 10 ein Randrahmen 20 aufsetzbar ist, wobei der Randrahmen 20 die Bodenplatte 30 einrahmt, die auf dem Podest 2 des Trägerkörpers 1 aufliegt. Die Duschtasse selbst stellt sich also im Wesentlichen als Aufbau bzw. Randaufbau auf dem Trägerkörper dar. Um das Podest 2 herum befindet sich ein ringförmiger Kanal 3, der zum Ablauf 4 hin ein Gefälle aufweist. Der Ablauf 4 zeigt einen, gegenüber dem Podest 2 nach unten abgesetzten Randbereich 5, wobei durch den Randbereich um den Ablauf herum eine ringförmige Fläche gebildet ist, die der Auflage von Dichtungsmitteln, beispielsweise O-Ringen, dient. Hierbei ist somit der Trägerkörper insofern Bestandteil der Duschtasse, als dieser durch den Kanal dem Wasserablauf dient.

In Verlängerung zu den Seitenkanten 2a des Podestes 2 befindet sich eine sogenannte Podeststütze 2b, deren Oberseite sich in gleicher Höhe wie das Podest 2 befindet. Auf dem Podest 2 sind darüber hinaus Noppen 2c vorgesehen, die in entsprechende Sacklöcher 30c der Bodenplatte 30 einlaufen und so einen stabilen Sitz der Bodenplatte 30 auf dem Podest 2 ermöglichen.

Um den ringförmigen Kanal herum befindet sich der mit 6 bezeichnete Rand des Trägerkörpers 1, der - wie bereits an anderer Stelle ausgeführt - durch die Randeinfassung 10 und den Randrahmen 20 verkleidet ist.

Im Bereich des Ablaufes 4 sind zwei Aussparungen 7 vorgesehen, wobei die Aussparungen 7 durch einen Steg 7a getrennt sind, der der Versteifung des Trägerkörpers in diesem Bereich dient. Die Aussparungen 7 sollen die Verlegung der Ablaufrohre zum Abwasserrohr hin erleichtern.

Die Darstellung der vollständigen Duschtasse ergibt sich im Einzelnen auch aus Fig. 2; so ist insbesondere aus Fig. 2 erkennbar, dass oberhalb des ringförmigen Kanales 3 die Bodenplatte 30 zu dem Randrahmen 20 einen Schlitz 40 aufweist, der für den Wasserablauf in den Kanal 3 sorgt. Der umlaufende Schlitz 40 zeigt zwei parallel zueinander verlaufende Seitenflächen 46, 47 mit einer oberen Öffnung 48 und einer unteren Öffnung 49 mit jeweils einer Öffnungsseite 48a und 49a. Die Schräge des Schlitzes 40 ist nun derart, dass sich die beiden Öffnungen 48, 49 nicht überlappen, sondern die untere Öffnung 49 um mindestens die Breite 48a der oberen Öffnung 48 seitlich versetzt ist. Ein Durchblick in den Kanal 3 ist somit nicht möglich, dennoch ist die Revisionierbarkeit durch die Aufnahme der Bodenplatte jeweils gewährleistet. Im Bereich des Schlitzes 40 sind darüber hinaus umlaufende Tropfnuten 41 vorgesehen, um zu verhindern, dass das Wasser auf der Unterseite der Bodenplatte 30 bzw. auf der Unterseite des Randrahmens 20 entlangläuft.

Um zu verhindern, dass durch den Schlitz 40 abfließendes Wasser aufgrund der Kapillarwirkung unter die Bodenplatte 30 bzw. in den Raum zwischen Bodenplatte 30 und Trägerkörper 1 kriecht, ist nach einer ersten Variante zu beiden Seiten des Schlitzes 40 die umlaufende Nut 41 vorgesehen. Alternativ ist im Bereich des Schlitzes 40 der Bodenplatte 30 eine Wasserabweisleiste 45, beispielsweise in L-Form aus einem Elastomer o. ä. vorgesehen. Diese vorzugsweise im Querschnitt L-förmige Leiste erstreckt sich entlang des Schlitzes 40, vorzugsweise zu beiden Seiten des Schlitzes.

Es hat sich gezeigt, dass sich unter der Bodenplatte 30 im Bereich des Podestes 2 unter bestimmten Bedingungen Kondenswasser bildet. Zur Ableitung dieses Kondenswassers sind auf der Oberseite des Trägerkörpers 1 in dem Podest 2 Rinnen 35 vorgesehen, die sich vorteilhaft sternförmig und mit Gefälle vom Mittelpunkt des Podestes 2 des Trägerkörpers zum Kanal 3 hin erstrecken. Durch die Rinnen 35 erfolgt weiterhin eine Belüftung des Raumes zwischen Bodenplatte und Podest des Trägerkörpers.

Für die Montage wird nun derart vorgegangen, dass zunächst der vorgefertigte Trägerkörper beispielsweise aus Polyurethanschaum auf dem Estrich bzw. für den Fall, dass eine bodengleiche Duschtasse gewünscht wird, in dem Estrich provisorisch eingesetzt wird. Alsdann wird der Ablauf des Trägerkörpers auf dem Estrich oder Boden markiert. Nach Montage der Abwasserleitung wird der Trägerkörper in den Estrich oder darauf gesetzt, je nachdem weiche Einbauvariante gewünscht ist. Nach Verbindung des Siphons mit der Abwasserleitung wird alsdann die Randeinfassung 10 angesetzt bzw. lediglich der Randrahmen 20 aufgesetzt, wenn nämlich nach der einen Variante die Duschtasse bodengleich eingebaut wird, wobei zum Abschluss lediglich noch die Bodenplatte 30 aufgelegt werden muss. Gegebenenfalls kann die Verkleidung des Trägerkörpers auch werkseitig bereits vormontiert sein, je nachdem, welche Einbauvariante vorgenommen werden soll.

Der Vorteil dieser Konstruktion einer Duschtasse mit Trägerkörper besteht in der einfachen Montage bzw. Demontage und der absoluten Wasserdichtigkeit. Darüber hinaus ist die Duschtasse formschön und kann mit beliebigem Material belegt werden.

## Patentansprüche

1. Duschtasse, insbesondere aus Stein, Fliesen o. ä. mit einem Trägerkörper (1) mit einem Kanal (3) und einem Ablauf (4) und mindestens einer von dem Trägerkörper (1) aufnehmbaren Bodenplatte (30),
**dadurch gekennzeichnet,**
**dass** der Trägerkörper (1) mindestens ein Podest (2) aufweist, wobei der Trägerkörper (1) mit dem mindestens einen Podest (2) ein wasserdichtes System bildet, wobei die mindestens eine Bodenplatte (30) auf dem mindestens einen Podest (2) aufliegt, wobei das Wasser von der Bodenplatte (30) in den Kanal (3) abführbar ist, wobei zur Bildung des Kanals (3) das Podest (2) von einem Rand (6) umgeben ist.

2. Duschtasse nach Anspruch 1,
**dadurch gekennzeichnet,**
**dass** der Kanal (3) ringförmig das Podest (2) umgibt.

3. Duschtasse nach Anspruch 1
**dadurch gekennzeichnet,**
**dass** das Podest (2) auf seiner Oberseite Noppen (2c) besitzt.

4. Duschtasse nach Anspruch 1,
**dadurch gekennzeichnet,**
**dass** der Kanal (3) ein Gefälle zum Ablauf (4) hin aufweist.

5. Duschtasse nach Anspruch 1,
**dadurch gekennzeichnet,**
**dass** der Trägerkörper (1) im Bereich des Ablaufes (4) auf der Unterseite des Trägerkörpers (1) Aussparungen (7) aufweist.

6. Duschtasse nach Anspruch 5,
**dadurch gekennzeichnet,**
**dass** zwei Aussparungen (7) vorgesehen sind, zwischen denen zur Versteifung des Trägerkörpers (1) ein Steg (7a) verläuft.

7. Duschtasse nach Anspruch 1,
**dadurch gekennzeichnet,**
**dass** der Ablauf (4) von einem ringförmigen Randbereich (5) umgeben ist.

8. Duschtasse nach Anspruch 1,
**dadurch gekennzeichnet,**
**dass** das Podest (2) im Bereich des Ablaufes (4) ausgespart ist.

9. Duschtasse nach Anspruch 8,
**dadurch gekennzeichnet,**
**dass** hinter dem Ablauf (4) in der Flucht der Podestkanten (2a) eine Podeststütze (2b) vorgesehen ist.

10. Duschtasse nach Anspruch 1,
**dadurch** gezeichnet,
dass das Podest (2) Rinnen (35) aufweist, die sich mit Gefälle vom Zentrum des Podestes (2) zum Kanal (3) erstrecken.

11. Duschtasse nach Anspruch 1,
**dadurch** gezeichnet,
dass der Trägerkörper (1) als ein in sich stabiles, selbstständig stehendes kastenförmiges Gebilde ausgebildet ist.

12. Duschtasse nach Anspruch 1,
**dadurch gekennzeichnet,**
**dass** im Bereich des Kanals (3) zwischen Bodenplatte (30) und Rand ein Schlitz (40) zum Wasserablauf zum Kanal (3) aufweist, wobei der Schlitz (40) winklig zur Lotrechten verläuft.

13. Duschtasse nach Anspruch 1,
**dadurch gekennzeichnet,**
**dass** der Rand (6) des Trägerkörpers (1) mit Stein, Fliesen o. ä. eingefasst ist.

14. Duschtasse nach Anspruch 1,
**dadurch gekennzeichnet,**
**dass** der Rand (6) zur Einfassung einen Randrahmen (20) aufweist, wobei der Schlitz (40) zwischen Randrahmen (20) und Bodenplatte (30) gebildet ist.

15. Duschtasse nach Anspruch 1,
**dadurch gekennzeichnet,**
**dass** die Bodenplatte (30) auf der Unterseite Sacklöcher (30c) für die Noppen (2c) auf der Oberseite des Podestes (2) aufweist.

16. Duschtasse nach Anspruch 1,
**dadurch gekennzeichnet,**
**dass** die Unterseite der Bodenplatte (30) wasserundurchlässig versiegelt ist.

17. Duschtasse nach Anspruch 1,
**dadurch gekennzeichnet**
**dass** an der Unterseite der Bodenplatte (30) Mittel (41, 45) vorgesehen sind, um zu verhindern, dass Wasser auf der Unterseite der Bodenplatte (30) entlang kriecht.

18. Duschtasse nach Anspruch 17,
**dadurch gekennzeichnet**
**dass** das Mittel (41, 45) eine Wasserabweisleiste ist.

19. Duschtasse nach Anspruch 12,
**dadurch gekennzeichnet**
**dass** der Schlitz (40) durch zwei parallel zueinander verlaufende Seitenflächen (46, 47) gebildet ist, wobei die untere Öffnung (49) des Schlitzes (40) um mindestens die Breite (48a) der oberen Öffnung (48) seitlich versetzt ist.

20. Duschtasse nach Anspruch 12,
**dadurch gekennzeichnet**
**dass** der Schlitz (40) um das Podest (2) umlaufend ausgebildet ist.

## Claims

1. A shower tub made more specifically from stone, tiles or the like, having a supporting body (1) with a channel (3) and a drain (4) and at least one floor tile (30) adapted to be received by said supporting body (1),
**charaterized in**
**that** said supporting body (1) comprises at least one landing (2), said supporting body (1) forming together with said at least one landing (2) a water-tight system, said at least one floor tile (30) resting on said at least one landing (2), the water being drainable from said floor tile (30) into said channel (3), said landing (2) being surrounded by a margin (6) to form said channel (3).

2. The shower tub as defined in claim 1,
**charaterized in that**
the channel (3) surrounds the landing (2) like a ring.

3. The shower tub as defined in claim 1,
**characterized in that**
the landing (2) is provided with knobs (2c) on its upper side.

4. The shower tub as defined in claim 1,
**characterized in that**
the channel (3) is inclined toward the drain (4).

5. The shower tub as defined in claim 1,
**characterized in that**
the supporting body (1) is provided with recesses (7) on the underside of the supporting body (1) in the region of the drain (4).

6. The shower tub as defined in claim 5,
**characterized in that**
there are provided two recesses (7) between which a rib (7a) is arranged to reinforce the supporting body (1).

7. The shower tub as defined in claim 1,
**characterized in that**
the drain (4) is surrounded by an annular marginal region (5).

8. The shower tub as defined in claim 1,
**characterized in that**
the landing (2) is cut out in the region of the drain (4).

9. The shower tub as defined in claim 8,
**characterized in that**
a landing standard (2b) is provided behind the drain (4) in true alignment with the landing edges (2a).

10. The shower tub as defined in claim 1,
**characterized in that**
the landing (2) is provided with gutters (35) that extend and decline from the center of the landing (2) toward the channel (3).

11. The shower tub as defined in claim 1,
**characterized in that**
the supporting body (1) is configured as an inherently stable, self-standing box-type structure.

12. The shower tub as defined in claim 1,
**characterized in that**
a slot (40) for draining the water toward the channel (3) is provided in the region of the channel (3) between floor tile (30) and margin, said slot (40) being oriented angularly with respect to the vertical.

13. The shower tub as defined in claim 1,
**characterized in that**
the margin (6) of the supporting body (1) is framed with stones, tiles or the like.

14. The shower tub as defined in claim 1,
**characterized in that**,
for framing the margin (6), said margin comprises a margin frame (20), the slot (40) being formed between margin frame (20) and floor tile (30).

15. The shower tub as defined in claim 1,
**characterized in that**
the floor tile (30) is provided on its underside with pocket holes (30c) for the knobs (2c) on the upper side of the landing (2).

16. The shower tub as defined in claim 1,
**characterized in that**
the underside of the floor tile (30) is provided with a waterproof seal.

17. The shower tub as defined in claim 1,
**characterized in that**
there are provided, on the underside of the floor tile (30), means (41, 45) for preventing water from infiltrating along the underside of the floor tile (30).

18. The shower tub as defined in claim 17,
**characterized in that**
the means (41, 45) is a water-repellent strip.

19. The shower tub as defined in claim 12,
**characterized in that**
the slot (40) is formed by two paralleled side faces (46, 47), the lower opening (49) of the slot (40) being laterally offset by at least the width (48a) of the upper opening (48).

20. The shower tub as defined in claim 12,
**characterized in that**
the slot (40) is configured to surround the landing (2).

## Revendications

1. Receveur de douche, notamment en pierre, en carrelage ou similaire, avec un support (1) avec un canal (3) et un orifice de sortie d'eau (4) et avec au moins un panneau formant plancher (30) destiné à être reçu par le support (1),
**caractérisé en ce**
**que** le support (1) comporte au moins un soubassement (2), ce support (1) formant avec l'au moins un soubassement (2) un système étanche à l'eau, l'au moins un panneau formant plancher (30) reposant sur l'au moins un soubassement (2), l'eau étant drainée du panneau formant plancher (30) dans le canal (3), le soubassement (2) étant entouré d'un rebord (6) pour former le canal (3).

2. Receveur de douche selon la revendication 1,
**caractérisé en ce**
**que** le canal (3) entoure le soubassement (2) à la manière d'un anneau.

3. Receveur de douche selon la revendication 1,
**caractérisé en ce**
**que** le soubassement (2) possède des bossages (2c) sur sa face supérieure.

4. Receveur de douche selon la revendication 1,
**caractérisé en ce**
**que** le canal (3) présente une déclivité en direction de l'orifice de sortie d'eau (4).

5. Receveur de douche selon la revendication 1,
**caractérisé en ce**
**que** le support (1) comporte des découpes (7) sur la face inférieure du support (1) à la hauteur de l'orifice de sortie d'eau (4).

6. Receveur de douche selon la revendication 5,
**caractérisé en ce**
**que** sont prévues deux découpes (7) entre lesquelles s'étend une entretoise (7a) destinée à rigidifier le support (1).

7. Receveur de douche selon la revendication 1,
**caractérisé en ce**
**que** l'orifice de sortie d'eau (4) est entouré d'une zone en bordure (5) annulaire.

8. Receveur de douche selon la revendication 1,
**caractérisé en ce**
**que** le soubassement (2) est découpé à la hauteur de l'orifice de sortie d'eau (4).

9. Receveur de douche selon la revendication 8,
**caractérisé en ce**
**qu'**un appui (2b) est prévu derrière l'orifice de sortie d'eau (4) dans l'alignement des arêtes (2a) du soubassement.

10. Receveur de douche selon la revendication 1,
**caractérisé en ce**
**que** le soubassement (2) comporte des gorges (35) qui s'inclinent en pente depuis le centre du soubassement (2) jusqu'au canal (3).

11. Receveur de douche selon la revendication 1,
**caractérisé en ce**
**que** le support (1) a une structure en forme de caisse possédant une stabilité intrinsèque et tenant debout toute seule.

12. Receveur de douche selon la revendication 1,
**caractérisé en ce**
**qu'**il est prévu entre le panneau formant plancher (30) et le rebord, à la hauteur du canal (3), une fente (40) permettant l'écoulement de l'eau vers le canal (3), ladite fente (40) formant un angle avec la verticale.

13. Receveur de douche selon la revendication 1,
**caractérisé en ce**
**que** le rebord (6) du support (1) est masqué de pierre, de carrelage ou similaire.

14. Receveur de douche selon la revendication 1,
**caractérisé en ce**
**que** le rebord (6) comporte un cadre périphérique (20) le masquant, la fente (40) étant formée entre le cadre périphérique (20) et le panneau formant plancher (30).

15. Receveur de douche selon la revendication 1,
**caractérisé en ce**
**que** le panneau formant plancher (30) comporte sur sa face inférieure des trous borgnes (30c) pour des bossages (2c) prévus sur la face supérieure du soubassement (2).

16. Receveur de douche selon la revendication 1,
**caractérisé en ce**
**que** la face inférieure du panneau formant plancher (30) est vitrifiée de manière à être imperméable à l'eau.

17. Receveur de douche selon la revendication 1,
**caractérisé en ce**
**que** des moyens (41, 45) destinés à empêcher l'eau de migrer le long de la face inférieure du panneau formant plancher (30) sont prévus sur la face inférieure du panneau formant plancher (30).

18. Receveur de douche selon la revendication 17,
**caractérisé en ce**
**que** le moyen (41, 45) est une chicane.

19. Receveur de douche selon la revendication 12,
**caractérisé en ce**
**que** la fente (40) est formée par deux faces latérales (46, 47) parallèles, l'ouverture inférieure (49) de la fente (40) étant décalée latéralement d'au moins la largeur (48a) de l'ouverture supérieure (48).

20. Receveur de douche selon la revendication 12,
**caractérisé en ce**
**que** la fente (40) est conformée pour faire le tour du soubassement (2).
